# EUROPÄISCHE PATENTSCHRIFT

(11) **EP 1 971 718 B1**
(45) Veröffentlichungstag und Bekanntmachung des Hinweises auf die Patenterteilung: **18.05.2011**
(21) Anmeldenummer: 06819326.7
(22) Anmeldetag: 08.11.2006
(51) Int. Cl.: D21F 3/02, D21G 1/00

(54) **WALZENMANTEL**
ROLL COVER
ENVELOPPE DE CYLINDRE

(30) Priorität: 17.12.2005 DE 102005060590
(43) Veröffentlichungstag der Anmeldung: 24.09.2008
(73) Patentinhaber: Voith Patent GmbH, 89522 Heidenheim (DE)
(72) Erfinder: MATUSCHCZYK, Uwe, 73312 Geislingen (DE)
(86) Internationale Anmeldenummer: PCT/EP2006/068218
(87) Internationale Veröffentlichungsnummer: WO 2007/068537

(56) Entgegenhaltungen:
- EP-A- 1 293 601
- EP-A2- 0 859 082
- EP-A2- 1 162 307
- US-A1- 4 552 620
- US-A1- 4 701 368

## Beschreibung

Die Erfindung betrifft einen Walzenmantel zur Behandlung einer Papier-, Karton-, Tissue- oder einer anderen Faserstoffbahn in einer Maschine zur Herstellung und/oder Veredlung derselben bestehend aus einer oder mehreren Kunststoffschichten, von denen wenigstens eine kompressibel ausgebildet ist und zumindest einem Trägerelement in Form eines Gewebes, Fadengeleges o. ä.

Gegenwärtig bestehen die flexiblen Walzenmäntel zur Entwässerung oder Glättung der Faserstoffbahn im Wesentlichen aus einer Polyurethan-Matrix, welche mit einem Gewebe oder Fadengelege verstärkt ist.

Diese Walzenmäntel werden zur Bildung eines Pressspaltes von einem Anpresselement zu einer Gegenwalze gedrückt.

Durchläuft dabei ein Batzen o. ä. den Pressspalt, so kann es zu einer bleibenden Verformung oder einem Bruch des Gewebes bzw. des Fadengeleges kommen.

Die Aufgabe der Erfindung ist es daher, die Belastung des Tragelementes zu vermindern.

Die Aufgabe wird durch die Merkmale des Patentanspruchs 1 gelöst.

Dies beruht auf der Erkenntnis, dass Polyurethan zwar sehr verschleißfest, jedoch auch inkompressibel ist, so dass das Material bei Druckbeaufschlagung zur Seite ausweicht.

Daher muss das Gewebe den wesentlichen Teil der Belastung in Form von Zugspannungen aufnehmen.

Pressbänder mit porösen und/oder kompressiblen Schichten sind beispielsweise aus der US 4,701,368, der EP 1 293 601, der EP 0 859 082, der EP 1 162 307 und der US 4,552,620 die den nächstliegenden Stand der Technik bildet, bekannt.

Durch die Einbettung des Trägerelementes in eine kompressible Kunststoffschicht, kann diese wegen der Elastizität bereits einen großen Teil einer Druckbeaufschlagung abfangen und somit das Trägerelement entlasten.

Bei der Entwässerung der Faserstoffbahn ist es zur Aufnahme eines Teils des ausgepressten Wassers im Interesse einer großen Entwässerungsleistung vorteilhaft, dass die Außenseite des Walzenmantels Rillen und/oder Blindbohrungen aufweist.

Zur Anpassung an die besonderen Anforderungen an den Walzenmantel ist es von Vorteil, wenn der Walzenmantel aus mehreren Kunststoffschichten besteht, von denen wenigstens eine inkompressibel ist.

Im Interesse einer erhöhten Verschleißfestigkeit an der Außenseite des Walzenmantels ist es vorteilhaft, dass die Außenseite des Walzenmantels von einer inkompressiblen Kunststoffschicht gebildet wird.

Ferner befinden sich erfindungsgemäß die Rillen und/oder Blindbohrungen vollständig innerhalb der inkompressiblen Kunststoffschicht.

Daher kann die Wirkung noch weiter verbessert werden, wenn - falls mehrere Trägerelemente vorhanden sind - alle Trägerelemente in eine oder mehrere kompressible Kunststoffschichten eingebettet sind.

Hierbei ist es möglich, dass jedes Trägerelement in eine eigene Kunststoffschicht oder mehrere Trägerelemente in eine gemeinsame Kunststoffschicht eingebettet sind.

Die Kompressibilität kann einfach durch eine porige Struktur, insbesondere mikrozellige Struktur der Kunststoffschicht erreicht oder verstärkt werden.

Besonders geeignet sind mikrozellige Strukturen, welche von geschlossenen, zelligen Blasen innerhalb der Kunststoffschicht gebildet werden, deren Durchmesser kleiner als 0,3 mm ist.

Dabei ist es auch von Vorteil, wenn die kompressible Kunststoffschicht von einem Elastomer, insbesondere Polyurethan gebildet wird.

Mikrozellige Strukturen lassen sich insbesondere bei Polyurethanen relativ einfach durch die Zugabe von Wasser im Vernetzer, was infolge einer chemischen Reaktion zur Bildung feinster CO₂-Bläschen führt, herstellen.

Alternativ kann auch Luft oder ein inertes Gas beim Herstellen von Elastomeren zugemischt werden.

Wegen der enormen Belastung des Walzenmantels im Pressspalt zur Entwässerung oder Glättung der Faserstoffbahn ist es zur Bildung optimaler Belastungseigenschaften des Walzenmantels von Vorteil, wenn die Dichte der kompressiblen Kunststoffschicht kleiner als 1,1 g/cm³ ist, vorzugsweise zwischen 0,4 - 0,8 g/cm³ liegt.

Das Stauchungsverhalten der kompressiblen Schicht ist im Wesentlichen dadurch gekennzeichnet, dass es im Bereich einer Stauchung zwischen 10 und 40 % linear elastisch ist. In diesem Stauchungsbereich ist das Stauchungsmodul E als Verhältnis zwischen der aufgebrachten Druckspannung ζ und der resultierenden Stauchung ε konstant. $\left(E=\frac{ς}{ε}\right)$

Bei einer Stauchung von mehr als 40 % steigt der hierfür erforderliche Druck progressiv an, da die eingeschlossene Luft komprimiert wird.

Im besaugten Dichtebereich zwischen 0,4 und 0,8 g/cm³ und einer Stauchung zwischen 10 und 40 % liegt das Stauchungsmodul E zwischen 1 und 5 MPa.

Die inkompressible Kunststoffschicht sollte vor allem wegen der hohen Verschleißfestigkeit von einem Elastomer, insbesondere Polyurethan gebildet werden.

Falls die Innenseite des Walzenmantels besonders verschleißfest und/oder glatt sein soll, so ist es von Vorteil, wenn die Innenseite von einer inkompressiblen Kunststoffschicht gebildet wird.

Dies gilt insbesondere dann, wenn eine Bearbeitung der Innenseite des Walzenmantels notwendig ist, weil durch diese eine offenporige und somit raue Oberfläche bei einer erfindungsgemäßen kompressiblen Kunststoffschicht entsteht.

In Anwendungsfällen, bei denen keine Bearbeitung der Innenseite nötig oder eine dadurch entstehende Rauhigkeit nicht stört oder gar gewünscht ist, sollte die Innenseite des Walzenmantels von einer kompressiblen Kunststoffschicht gebildet werden.

Eine erhöhte Rauhigkeit kann beispielsweise die Schmierung zwischen dem Walzenmantel und einem Anpresselement unterstützen, weil dadurch mehr Schmiermittel in den Schmierspalt gefördert wird.

Um eine ausreichende Festigkeit des Walzenmantels zu gewährleisten, sollte das Verhältnis zwischen dem Volumen des Trägerelements und dem Volumen der kompressiblen Kunststoffschicht größer oder gleich 0,1, vorzugsweise größer oder gleich 0,2 sein.

Dabei ergeben sich Vorteile hinsichtlich Festigkeit und Herstellung, wenn das Trägerelement von quer und in Umfangsrichtung verlaufenden Fäden gebildet wird.

Zur Realisierung eines kompakten Trägerelements sollte der Abstand zwischen den in einer Richtung verlaufenden Fäden kleiner als 3 mm sein und der Abstand zwischen sich kreuzenden Fäden zwischen 0 und 4 mm, vorzugsweise zwischen 0 und 1 mm liegen.

Nachfolgend soll die Erfindung an mehreren Ausführungsbeispielen näher erläutert werden. In der beigefügten Zeichnung zeigt:
- Figur 1:: einen Walzenmantel 3 mit inkompressibler Außenschicht;
- Figur 2:: mit inkompressibler Innen- und Außenschicht und
- Figur 3:: einen schematischen Querschnitt durch eine Pressanordnung.

Wie in Figur 3 zu sehen, ist der erfindungsgemäße Walzenmantel 3 Teil einer Presswalze, wobei der flexible und etwa zylindrische Walzenmantel 3 von einem Anpresselement 4 mit konkaver Pressfläche zu einer Gegenwalze 10 gedrückt wird.

Dabei kommt es zur Bildung eines verlängerten Pressspaltes, durch den hier neben der Faserstoffbahn 1 auch ein wasseraufnehmendes Entwässerungsband 2 geführt wird.

Beim Durchlaufen des Pressspaltes kommt es zu erheblichen Verformungen des Walzenmantels 3. Daher besteht der Walzenmantel 3 im Wesentlichen aus Polyurethan und beispielhaft einem Trägerelement 5 in Form eines Fadengeleges zur Verstärkung.

Dabei ist das aus axialen und in Umfangsrichtung verlaufenden Fäden bestehende Fadengelege vollständig von dem Polyurethan umschlossen, womit der Festigkeitsträger vor Verschleiß und Beschädigung geschützt ist.

Da das Polyurethan normalerweise sehr verschleißfest, jedoch relativ inkompressibel ist, besteht die Gefahr einer dauerhaften Dehnung oder gar eines Bruchs des Trägerelementes 5, insbesondere beim Durchlaufen von Batzen o. ä.

Daher wird das Trägerelement 5 in eine Kunststoffschicht 6 aus Polyurethan mit einer mikrozelligen Struktur eingebettet. Die mikrozellige Struktur wird hierbei von verteilt vorhandenen Blasen 11 gebildet, deren Durchmesser unter 0,3 mm liegt.

Diese mikrozellige Struktur führt zu einer verbesserten Kompressibilität der Kunststoffschicht 6 und entlastet so das Trägerelement 5 bei Druckbelastung.

Die Dichte dieser kompressiblen Kunststoffschicht 6 liegt zwischen 0,4 und 0,8 g/cm³.

Um die Verschleißfestigkeit und eine hohe Glätte auf der Außenseite des Walzenmantels 3 gewährleisten zu können, besitzt der Walzenmantel 3 gemäß Figur 1 eine äußere, inkompressible Kunststoffschicht 7 aus massivem Polyurethan.

Da beide Kunststoffschichten 6,7 aus dem gleichen Material bestehen, ist die Verbindung beider unproblematisch und stabil.

Der in Figur 2 dargestellte Walzenmantel 3 besitzt neben der inkompressiblen, äußeren 7 auch eine inkompressible innere Kunststoffschicht 8 aus massivem Polyurethan.

Hier erlaubt die verschleißfeste, glatte innere Kunststoffschicht 8 eine nachträgliche Bearbeitung bei der Herstellung des Walzenmantels 3, ohne die Gefahr der Bildung offener Poren und damit einer Aufrauung der Oberfläche.

Beispielhaft hat der Walzenmantel in Figur 2 auf der Außenseite in Umfangsrichtung verlaufende Rillen 9 zur Aufnahme von Wasser während der Entwässerung der Faserstoffbahn 1.

Diese Rillen 9 verlaufen vollständig innerhalb der inkompressiblen, äußeren Kunststoffschicht 7, was sich positiv auf den Verschleiß und die Formstabilität der Rillen 9 auswirkt.

## Patentansprüche

1. Walzenmantel (3) zur Behandlung einer Papier-, Karton-, Tissue- oder einer anderen Faserstoffbahn (1) in einer Maschine zur Herstellung und/oder Veredlung derselben bestehend aus mehreren Kunststoffschichten (6,7,8), von denen wenigstens eine kompressibel (6) ausgebildet ist und zumindest einem Trägerelement (5) in Form eines Gewebes, oder Fadengeleges, wobei wenigstens ein Trägerelement (5) in eine kompressible Kunststoffschicht (6) eingebettet ist und wobei wenigstens eine der Kunststoffschichten (6,7,8) inkompressibel (7,8) ist,
**dadurch gekennzeichnet, dass** die Außenseite des Walzenmantels (3) Rillen (9) und/oder Blindbohrungen aufweist und von einer inkompressiblen Kunststoffschicht (7) gebildet ist, wobei die Rillen (9) und/oder Blindbohrungen sich vollständig innerhalb der inkompressiblen Kunststoffschicht (7) befinden.

2. Walzenmantel (3) nach Anspruch 1, **dadurch gekennzeichnet, dass**
alle Trägerelemente (5) in eine oder mehrere kompressible Kunststoffschichten (6) eingebettet sind.

3. Walzenmantel (3) nach Anspruch 1 oder 2, **dadurch gekennzeichnet, dass**
die kompressible Kunststoffschicht (6) eine porige Struktur, insbesondere eine mikrozellige Struktur aufweist.

4. Walzenmantel (3) nach Anspruch 3, **dadurch gekennzeichnet, dass**
die mikrozellige Struktur von Blasen (11) innerhalb der Kunststoffschicht (6) gebildet wird, deren Durchmesser kleiner als 0,3 mm ist.

5. Walzenmantel (3) nach einem der vorhergehenden Ansprüche, **dadurch gekennzeichnet, dass**
die kompressible Kunststoffschicht (6) von einem Elastomer, insbesondere Polyurethan gebildet wird.

6. Walzenmantel (3) nach einem der vorhergehenden Ansprüche, **dadurch gekennzeichnet, dass**
die Dichte der kompressiblen Kunststoffschicht (6) kleiner als 1,1 g/cm³ ist, vorzugsweise zwischen 0,4 und 0,8 g/cm³ liegt.

7. Walzenmantel (3) nach einem der vorhergehenden Ansprüche, **dadurch gekennzeichnet, dass**
der Walzenmantel (3) nur aus einer Kunststoffschicht (6) besteht.

8. Walzenmantel (3) nach einem der vorhergehenden Ansprüche, **dadurch gekennzeichnet, dass**
die inkompressible Kunststoffschicht (7,8) von einem Elastomer, insbesondere Polyurethan gebildet wird.

9. Walzenmantel (3) nach einem der vorhergehenden Ansprüche, **dadurch gekennzeichnet, dass**
die Innenseite des Walzenmantels (3) von einer inkompressiblen Kunststoffschicht (8) gebildet wird.

10. Walzenmantel (3) nach einem der vorhergehenden Ansprüche, **dadurch gekennzeichnet, dass**
die Innenseite des Walzenmantels (3) von einer kompressiblen Kunststoffschicht (6) gebildet wird.

11. Walzenmantel (3) nach einem der vorhergehenden Ansprüche, **dadurch gekennzeichnet, dass**
das Verhältnis zwischen dem Volumen des Trägerelements (5) und dem Volumen der kompressiblen Kunststoffschicht (6) größer oder gleich 0,1, vorzugsweise 0,2 ist.

12. Walzenmantel (3) nach einem der vorhergehenden Ansprüche, **dadurch gekennzeichnet, dass**
das Trägerelement (5) von quer und in Umfangsrichtung verlaufenden Fäden gebildet wird.

13. Walzenmantel (3) nach Anspruch 12, **dadurch gekennzeichnet, dass**
der Abstand zwischen den in einer Richtung verlaufenden Fäden kleiner als 3 mm ist.

14. Walzenmantel (3) nach Anspruch 12 oder 13, **dadurch gekennzeichnet, dass**
der Abstand zwischen sich kreuzenden Fäden zwischen 0 und 4 mm, vorzugsweise zwischen 0 und 1 mm liegt.

## Claims

1. Roll cover (3) for treating a paper, board, tissue or other fibrous web (1) in a machine for producing and/or finishing the same, comprising a plurality of plastic layers (6, 7, 8), of which at least one is designed to be compressible (6), and comprising at least one load-bearing element (5) in the form of a fabric or yarn layer, at least one load-bearing element (5) being embedded in a compressible plastic layer (6), and at least one of the plastic layers (6, 7, 8) being incompressible (7, 8),
**characterized in that**
the outer side of the roll cover (3) has grooves (9) and/or blind drilled holes and is formed by an incompressible plastic layer (7), the grooves (9) and/or blind drilled holes being located completely within the incompressible plastic layer (7) .

2. Roll cover (3) according to Claim 1, **characterized in that**
all the load-bearing elements (5) are embedded in one or more compressible plastic layers (6).

3. Roll cover (3) according to Claim 1 or 2,
**characterized in that**
the compressible plastic layer (6) has a porous structure, in particular a microcellular structure.

4. Roll cover (3) according to Claim 3, **characterized in that**
the microcellular structure is formed by bubbles (11) within the plastic layer (6), the diameter of which is less than 0.3 mm.

5. Roll cover (3) according to one of the preceding claims, **characterized in that**
the compressible plastic layer (6) is formed by an elastomer, in particular polyurethane.

6. Roll cover (3) according to one of the preceding claims, **characterized in that**
the density of the compressible plastic layer (6) is less than 1.1 g/cm³, preferably between 0.4 and 0.8 g/cm³.

7. Roll cover (3) according to one of the preceding claims, **characterized in that**
the roll cover (3) consists of only one plastic layer (6).

8. Roll cover (3) according to one of the preceding claims, **characterized in that**
the incompressible plastic layer (7, 8) is formed by an elastomer, in particular polyurethane.

9. Roll cover (3) according to one of the preceding claims, **characterized in that**
the inner side of the roll cover (3) is formed by an incompressible plastic layer (8).

10. Roll cover (3) according to one of the preceding claims, **characterized in that**
the inner side of the roll cover (3) is formed by a compressible plastic layer (6).

11. Roll cover (3) according to one of the preceding claims, **characterized in that**
the ratio between the volume of the load-bearing element (5) and the volume of the compressible plastic layer (6) is greater than or equal to 0.1, preferably 0.2.

12. Roll cover (3) according to one of the preceding claims, **characterized in that**
the load-bearing element (5) is formed by yarns running transversely and in the circumferential direction.

13. Roll cover (3) according to Claim 12, **characterized in that**
the distance between the yarns running in one direction is less than 3 mm.

14. Roll cover (3) according to Claim 12 or 13, **characterized in that**
the distance between crossing yarns is between 0 and 4 mm, preferably between 0 and 1 mm.

## Revendications

1. Enveloppe de cylindre (3) pour le traitement d'une bande de papier, de carton, d'essuie-tout ou d'une autre matière fibreuse (1) dans une machine de fabrication et/ou de traitement de celle-ci, se composant de plusieurs couches de matière plastique (6, 7, 8), dont au moins une (6) est compressible, et d'au moins un élément porteur (5) sous la forme d'un tissu ou d'un treillis de fils, dans laquelle au moins un élément porteur (5) est noyé dans une couche de matière plastique compressible (6) et dans laquelle au moins une (7, 8) des couches de matière plastique (6, 7, 8) est incompressible, **caractérisée en ce que** la face extérieure de l'enveloppe de cylindre (3) présente des stries (9) et/ou des trous borgnes et est formée par une couche de matière plastique incompressible (7), dans laquelle les stries (9) et/ou les trous borgnes se trouvent entièrement à l'intérieur de la couche de matière plastique incompressible (7).

2. Enveloppe de cylindre (3) selon la revendication 1, **caractérisée en ce que** tous les éléments porteurs (5) sont noyés dans une ou plusieurs couches de matière plastique compressibles (6).

3. Enveloppe de cylindre (3) selon la revendication 1 ou 2, **caractérisée en ce que** la couche de matière plastique compressible (6) présente une structure poreuse, en particulier une structure microcellulaire.

4. Enveloppe de cylindre (3) selon la revendication 3, **caractérisée en ce que** la structure microcellulaire est formée par des bulles (11) à l'intérieur de la couche de matière plastique (6), dont le diamètre est inférieur à 0,3 mm.

5. Enveloppe de cylindre (3) selon l'une quelconque des revendications précédentes, **caractérisée en ce que** la couche de matière plastique compressible (6) est formée par un élastomère, en particulier un polyuréthane.

6. Enveloppe de cylindre (3) selon l'une quelconque des revendications précédentes, **caractérisée en ce que** la densité de la couche de matière plastique compressible (6) est inférieure à 1,1 g/cm³, et est comprise de préférence entre 0,4 et 0,8 g/cm³.

7. Enveloppe de cylindre (3) selon l'une quelconque des revendications précédentes, **caractérisée en ce que** l'enveloppe de cylindre (3) ne se compose que d'une seule couche de matière plastique (6).

8. Enveloppe de cylindre (3) selon l'une quelconque des revendications précédentes, **caractérisée en ce que** la couche de matière plastique incompressible (7, 8) est formée par un élastomère, en particulier un polyuréthane.

9. Enveloppe de cylindre (3) selon l'une quelconque des revendications précédentes, **caractérisée en ce que** la face intérieure de l'enveloppe de cylindre (3) est formée par une couche de matière plastique incompressible (8).

10. Enveloppe de cylindre (3) selon l'une quelconque des revendications précédentes, **caractérisée en ce que** la face intérieure de l'enveloppe de cylindre (3) est formée par une couche de matière plastique compressible (6).

11. Enveloppe de cylindre (3) selon l'une quelconque des revendications précédentes, **caractérisée en ce que** le rapport entre le volume de l'élément porteur (5) et le volume de la couche de matière plastique compressible (6) est supérieur ou égal à 0,1, de préférence à 0,2.

12. Enveloppe de cylindre (3) selon l'une quelconque des revendications précédentes, **caractérisée en ce que** l'élément porteur (5) est formé par des fils s'étendant en direction transversale et en direction périphérique.

13. Enveloppe de cylindre (3) selon la revendication 12, **caractérisée en ce que** la distance entre les fils s'étendant dans une direction est inférieure à 3 mm.

14. Enveloppe de cylindre (3) selon la revendication 12 ou 13, **caractérisée en ce que** la distance entre des fils qui se croisent est comprise entre 0 et 4 mm, de préférence entre 0 et 1 mm.
